# EUROPÄISCHE PATENTSCHRIFT

(11) **EP 2 229 788 B1**
(45) Veröffentlichungstag und Bekanntmachung des Hinweises auf die Patenterteilung: **11.05.2011**
(21) Anmeldenummer: 08861949.9
(22) Anmeldetag: 15.12.2008
(51) Int. Cl.: H04R 1/10, H04R 25/02

(54) **IN-OHR-HÖRER UND HEADSET**
IN-EAR HEADPHONE AND HEADSET
ÉCOUTEUR INTRA-AURICULAIRE ET CASQUE

(30) Priorität: 14.12.2007 DE 202007017468 U
(43) Veröffentlichungstag der Anmeldung: 22.09.2010
(73) Patentinhaber: Sennheiser electronic GmbH & Co. KG, 30900 Wedemark (DE)
(72) Erfinder: WONG, Yuen Shen, 520856 Singapore (SG); TAN, Chee Keong, 570177 Singapore (SG)
(74) Vertreter: Eisenführ, Speiser & Partner
(86) Internationale Anmeldenummer: PCT/EP2008/010629
(87) Internationale Veröffentlichungsnummer: WO 2009/077145

(56) Entgegenhaltungen:
- WO-A-2006/104981
- GB-A- 2 232 849
- KR-A- 20060 113 603
- US-A- 5 712 453

## Beschreibung

Die vorliegende Erfindung betrifft einen Hörer und insbesondere einen In-Ohr Hörer.

DE 439808 zeigt einen Kopfhörer mit einem Kopfbügel und zwei bogenförmigen Druckkissen, welche an der Schläfe eines Trägers anliegen. Der Kopfhörer weist ferner zwei Ohrmuscheln auf, welche an einem Ohr eines Trägers anliegen.

DE 20 2006 008 508 zeigt einen In-ear-Hörer mit einem elektroakustischen Wandler und einem Stützelement, welches an den Wandler gekoppelt ist. Hierbei bildet der Wandler einen ersten Punkt einer Verankerung und das Stützelement bildet einen zweiten Punkt einer Verankerung, so dass eine Zwei-Punkte-Verankerung im Außenohr ermöglicht wird.

DE 40 19 250 zeigt einen intra-conchalen elektroakustischen Wandler mit einer Hilfs-Stützeinrichtung.

US 5,935,435 zeigt einen In-ear-Hörer mit einem entlang des In-ear-Hörers verschiebbaren Stützelement, welches in ein Außenohr eines Trägers eingreifen kann.

KR 10-2006-0113603 zeigt einen In-ear-Hörer mit einem Stützelement, welches in ein Außenohr eines Benutzers eingreifen kann.

DE 10 2004 010 198 A1 zeigt einen In-Ohr Hörer mit mindestens einem elektroakustischen Wandler und einem Stützelement. Das Stützelement ist an den Wandler gekoppelt. Der Wandler bildet einen ersten Punkt einer Verankerung und das Stützelement bildet einen zweiten Punkt einer Verankerung, so dass eine Zweipunktverankerung im Außenohr erreicht werden kann. Das Stützelement ist gegenüber dem Wandler vorgespannt. Es ist eine Aufgabe der vorliegenden Erfindung, einen In-Ohr Hörer und ein Headset vorzusehen, welcher einen verbesserten Tragekomfort aufweist.

Diese Aufgabe wird durch einen Hörer gemäß Anspruch 1 und durch ein Headset gemäß Anspruch 3 gelöst.

Somit wird ein In-Ohr Hörer mit einem Gehäuse, einem Wandlergehäuse und einer Stützeinheit vorgesehen. Das Wandlergehäuse dient der Aufnahme eines elektroakustischen Wandlers. Die Stützeinheit ist mit dem Gehäuse verbunden und ist dazu ausgestaltet in einer Concha eines Trägers verankert zu werden. Die Stützeinheit ist zumindest teilweise aus einem weichen flexiblen Material hergestellt. Somit kann gewährleistet werden, dass der In-Ohr Hörer in jede beliebige Concha eines Trägers verankert werden kann.

Gemäß der vorliegenden Erfindung ist die Stützeinheit drehbar und/oder verschwenkbar an einem Ende des Gehäuses befestigt.

Gemäß der Erfindung ist die Stützeinheit über ein Kugelgelenk mit dem ersten Ende des Gehäuses verbunden.

Die Erfindung betrifft ebenfalls ein Headset mit mindestens einem Gehäuse, einem Wandlergehäuse und einer Stützeinheit. Das Wandlergehäuse dient der Aufnahme eines elektroakustischen Wiedergabewandlers. Die Stützeinheit ist mit dem Gehäuse verbunden und ist dazu ausgestaltet, in einer Concha eines Trägers verankert zu werden. Die Stützeinheit ist zumindest teilweise aus einem weichen, flexiblen Material hergestellt. Somit kann gewährleistet werden, dass das Headset in jede beliebige Concha eines Trägers verankert werden kann.

Weitere Aspekte der Erfindung sind Gegenstand der Unteransprüche.

Ausführungsbeispiele und Vorteile der vorliegenden Erfindung werden nachstehend unter Bezugnahme auf die Zeichnung näher erläutert.
- Fig. 1: zeigt eine schematische Darstellung eines In-Ohr Hörers gemäß ei- nem ersten Ausführungsbeispiel,
- Fig. 2: zeigt eine weitere schematische Darstellung eines In-Ohr Hörers ge- mäß dem ersten Ausführungsbeispiel,
- Fig. 3: zeigt noch eine weitere schematische Darstellung eines In-Ohr Hörers gemäß dem ersten Ausführungsbeispiel, und
- Fig. 4: zeigt eine schematische Darstellung eines In-Ohr Hörers gemäß der Erfindung

Fig. 4 zeigt eine schematische Darstellung eines ln-Ohr Hörers gemäß der Erfindung. Der In-Ohr Hörer gemäß der Erfindung weist ebenfalls ein Gehäuse 100, ein Wandlergehäuse 200 zur Aufnahme eines elektroakustischen Wandlers sowie ein Stützelement 300 auf. Das Stützelement wird an einem Ende 110 des Gehäuses 100 vorgesehen.

Das Stützelement 300 weist ein erstes Ende 301 auf, welches dazu dient, in die Concha eines Außenohres eingefügt zu werden. Das Stützelement 300 weist ferner eine Öffnung bzw. Ausnehmung 310 auf, mittels welcher das Stützelement am ersten Ende 110 drehbar und/oder verschwenkbar befestigt werden kann.

Das Stützelement wird mittels eines Kugelgelenkes an dem ersten Ende 110 des Gehäuses 100 befestigt. Somit kann erreicht werden, dass das Stützelement 300 beweglich an dem ersten Ende 110 des Gehäuses befestigt wird, was den Tragekomfort und die Anpassungsfähigkeit verbessert.

Fig. 1 zeigt eine schematische Darstellung eines In-Ohr Hörers gemäß einem ersten Ausführungsbeispiel. Der In-Ohr Hörer weist ein Gehäuse 100, ein Wandlergehäuse 200 zur Aufnahme eines elektroakustischen Wandlers sowie ein Stützelement 300 auf. Das Stützelement 300 kann am oberen Ende des Gehäuses abnehmbar befestigt sein. Das Stützelement 300 ist vorzugsweise flexibel ausgestaltet und kann ein weiches, flexibles Material aufweisen.

Fig. 2 zeigt eine weitere schematische Darstellung des In-Ohr Hörers gemäß dem ersten Ausführungsbeispiel. In Fig. 2 ist deutlich zu sehen, dass das Stützelement 300 flexibel ausgestaltet ist. Das Stützelement 300 wird vorzugsweise aus einem weichen elastischen Material wie z. B. Gummi hergestellt, so dass sich das Stützelement in die Concha eines Trägers einfügen kann, um einen sicheren Sitz des In-Ohr Hörers zu gewährleisten (s. Fig. 3). Durch die flexible Ausgestaltung des Stützelements 300 gemäß dem ersten Ausführungsbeispiel kann erreicht werden, dass der In-Ohr Hörer in jedes Ohr eingesetzt werden kann. Somit wird ein In-Ohr Hörer mit einer One-Size-Fit-All Lösung vorgesehen, d. h. der In-Ohr Hörer gemäß dem ersten Ausführungsbeispiel kann sich in bzw. an jedes Ohr bzw. Außenohr anpassen.

Das Stützelement 300 gemäß der Erfindung wird aus einem weichen flexiblen Material hergestellt.

In dem Gehäuse 100 gemäß der Erfindung und dem ersten Ausführungsbeispiel kann eine drahtlose Empfangseinheit vorgesehen werden, so dass Audiosignale drahtlos an den In-Ohr Hörer übermittelt werden. Diese drahtlose Kommunikation kann beispielsweise auf dem Bluetooth-Protokoll, dem WLAN-Protokoll oder anderen drahtlosen Protokollen beruhen.

Bei dem Hörer gemäß dem Ausführungsbeispiel befindet sich das Wandlergehäuse 200 in einer ersten Ebene, welche beabstandet zu einer zweiten Ebene ausgestaltet ist, in welcher sich das Gehäuse und/oder das Stützelement befindet.

Gemäß einem weiteren Ausführungsbeispiel der Erfindung wird ein Headset vorgesehen, welches auf dem In-Ohr Hörer gemäß der Erfindung oder dem ersten Ausführungsbeispiel basiert. Zur Implementierung eines Headsets muss in dem In-Ohr Hörer ein Mikrofon vorgesehen werden. Falls das Headset drahtlos ausgestaltet ist, so müssen die durch das Mikrofon aufgezeichneten Sprachsignale drahtlos mittels einer Sendeeinheit übertragen werden. In einem derartigen Fall kann das Drahtlos-Headset eine Drahtlossende/Empfangseinheit aufweisen.

## Patentansprüche

1. In-Ohr Hörer, mit
einem Gehäuse (100),
einem Wandlergehäuse (200) zur Aufnahme eines elektroakustischen Wandlers, und
einer Stützeinheit (300), welche mit dem Gehäuse (100) verbunden ist und dazu ausgestaltet ist, in einer Concha eines Trägers verankert zu werden,
wobei die Stützeinheit (300) zumindest teilweise ein welches flexibles Material aufweist,
wobei die Stützeinheit (300) drehbar und/oder verschwenkbar an einem Ende (110) des Gehäuses (100) befestigt ist,
wobei die Stützeinheit (300) über ein Kugelgelenk mit dem Ende (110) des Gehäuses (100) verbunden ist,
wobei die Stützeinheit (300) abnehmbar an dem Gehäuse befestigt ist.

2. Hörer nach Anspruch 1, wobei sich das Wandlergehäuse in einer ersten Ebene befindet und die Stützeinheit (300) sich in einer zweiten Ebene befindet, wobei die erste Ebene beabstandet zu der zweiten Ebene ausgestaltet ist.

3. Headset, mit
mindestens einem Gehäuse (100),
einem Wandlergehäuse (200) zur Aufnahme eines elektroakustischen Wiedergabewandlers, und
einer Stützeinheit (300), welche mit dem Gehäuse (100) verbunden ist und dazu ausgestaltet Ist, In einer Concha eines Trägers verankert zu werden,
wobei das Stützelement (300) zumindest teilweise ein flexibles Material aufweist, wobei die Stützeinheit (300) drehbar und/oder verschwenkbar an einem Ende (110) des Gehäuses (100) befestigt ist,
wobei die Stützeinheit (300) über ein Kugelgelenk mit dem Ende (110) des Gehäuses (100) verbunden ist,
wobei die Stützeinheit (300) abnehmbar an dem Gehäuse befestigt ist.

## Claims

1. An in-ear earphone comprising
a housing (100),
a transducer housing (200) for receiving an electroacoustic transducer, and
a support unit (300) which is connected to the housing (100) and is configured to be anchored in a concha of a wearer,
wherein the support unit (300) at least partially has a soft flexible material,
wherein the support unit (300) is rotatably and/or pivotably fastened to an end (110) of the housing (100),
wherein the support unit (300) is connected to the end (110) of the housing (100) via a ball joint,
wherein the support unit (300) is removably fastened to the housing.

2. An earphone according to claim 1, wherein the transducer housing is disposed in a first plane and the support unit (300) is disposed in a second plane, the first plane being arranged spaced from the second plane.

3. A headset comprising
at least one housing (100),
a transducer housing (200) for receiving an electroacoustic transducer, and
a support unit (300) which is connected to the housing and is configured to be anchored in a concha of a wearer,
wherein the support unit (300) at least partially has a soft flexible material,
wherein the support unit (300) is rotatably and/or pivotably fastened to an end (110) of the housing (100),
wherein the support unit (300) is connected to the end (110) of the housing (100) via a ball joint,
wherein the support unit (300) is removably fastened to the housing.

## Revendications

1. Ecouteur intra-auriculaire, avec un boîtier (100),
un boîtier de convertisseur (200) destiné loger un convertisseur électroacoustique, et
un élément de soutien (300) qui est relié au boîtier (100) et est arrangé pour être ancré dans une conque d'un porteur,
l'élément de soutien (300) comportant au moins en partie un matériau flexible souple,
l'élément de soutien (300) étant fixé de manière rotative et/ou pivotante à une extrémité (110) du boîtier (100),
l'élément de soutien (300) étant relié à l'extrémité (110) du boîtier (100) par une articulation sphérique,
l'élément de soutien (300) étant fixé de manière amovible sur le boîtier.

2. Ecouteur selon la revendication 1, dans lequel le boîtier de convertisseur se trouve dans un premier plan et l'élément de soutien (300) se trouve dans un deuxième plan, le premier plan étant disposé à une certaine distance du deuxième plan.

3. Casque-microphone, avec
au moins un boîtier (100),
un boîtier de convertisseur (200) destiné à loger un convertisseur de restitution électroacoustique, et
un élément de soutien (300) qui est relié au boîtier (100) et qui est arrangé pour être ancré dans une conque d'un porteur,
l'élément de soutien (300) comportant au moins en partie un matériau flexible,
l'élément de soutien (300) étant fixé de manière rotative et/ou pivotante à une extrémité (110) du boîtier (100),
l'élément de soutien (300) étant relié par une articulation sphérique à l'extrémité (110) du boîtier (100),
l'élément de soutien (300) étant fixé de manière amovible sur le boîtier.
